# EUROPÄISCHE PATENTSCHRIFT

(11) **EP 0 243 748 B1**
(45) Veröffentlichungstag und Bekanntmachung des Hinweises auf die Patenterteilung: **08.08.1990**
(21) Anmeldenummer: 87105212.2
(22) Anmeldetag: 08.04.1987
(51) Int. Cl.: B65H 19/22

(54) **Vorrichtung zum Wickeln von mehreren durch Längsschneiden einer breiten Materialbahn gebildeten schmalen Materialbahnen zu Vorratsrollen**
Device for winding up several small webs after longitudinally slitting a large web
Dispositif pour enrouler plusieurs bandes minces obtenues par découpage longitudinal d'une bande large

(30) Priorität: 28.04.1986 DE 3614344; 28.10.1986 DE 3636685
(43) Veröffentlichungstag der Anmeldung: 04.11.1987
(73) Patentinhaber: Windmöller & Hölscher, D-49525 Lengerich (DE)
(72) Erfinder: Peter, Rudolf, Diplom-Ingenieur, D-4540 Lengerich (DE); Kammann, Rolf, Diplom-Ingenieur, D-4506 Hagen a.TW (DE)
(74) Vertreter: Gossel, Hans K., Dipl.-Ing.

(56) Entgegenhaltungen:
- EP-A- 0 093 301
- CH-A- 370 682
- DE-B- 1 474 243
- DE-U- 8 233 336
- GB-A- 932 151
- GB-A- 1 177 431
- US-A- 3 433 429

## Beschreibung

Die Erfindung betrifft eine Vorrichtung zum Wickeln von mehreren durch Längsschneiden einer breiten Materialbahn gebildeten schmalen Materialbahnen zu Vorratsrollen mit Leitwalzen für die Bahnen, mit Messern zum Längsschneiden der hinteren Materialbahn, mit Wickeleinrichtungen mit Wickelkernen für die schmalen Materialbahnen, wobei beiderseits einer zentralen, die schmalen Materialbahnen in ihrer Laufrichtung auseinanderführenden Führungswalze in je einem durch mit Drehantrieben versehenen Wendescheiben drehbar im Maschinengestell gelagerten Drehgestell mit zu der Führungswalze paralleler Drehachse je zwei Wickeleinrichtungen vorgesehen sind und wobei jeweils der bezogen auf die Führungswalze innen angeordneten Wikkeleinrichtung je ein im Maschinengestell schwenkbar gelagertes Trennmesser mit Andrückrolle zugeordnet ist.

Eine derartige Vorrichtung ist beispielsweise aus der GB-A-932 151 bekannt. Bei diesem vorbekannten Stand der Technik werden die Wickelkerne nach Fertigstellung des Materialbahnwikkels durch die mit Drehantrieben versehenen Wendescheiben verschwenkt. Dabei müssen die Wendescheiben und ihr entsprechender Drehantrieb derart ausgelegt werden, daß die recht schweren fertigen Materialbahnwickel aus ihrer Aufwickelposition in die Entnahmeposition verschwenkt werden können.

Aus der CH-A-370 682 ist eine Vorrichtung zum Aufwickeln von Wattebahnen bekannt, die über eine Walze geführt und auf eine an diese anliegende Walze aufgewickelt werden. Die Walze ist in einer Achse mit ihren Enden in einer schiefen Führungsnut zweier stirnseitiger Führungsscheiben verschiebbar. Die Führungsscheiben haben bei dieser Vorrichtung aber eine andere Aufgabe als die gattungsgemäße Wendescheibe. Weitere Vorrichtungen der gattungsgemäßen Art sind beispielsweise aus der DE-B-14 74 243 und der DE-U-82 33 364 bekannt.

Aufgabe der Erfindung ist es, eine gattungsgemäße Vorrichtung derart weiterzubilden, daß bei guter Wickelqualität der aus den schmalen Materialbahnen gewickelten Vorratsrollen ohne Unterbrechung der kontinuierlichen Bahnzuführung ein Rollenwechsel bei einfacher Handhabung gestattet ist.

Erfindungsgemäß wird diese Aufgabe bei einer gattungsgemäßen Vorrichtung dadurch gelöst, daß die Wickelwellen durch Antriebe in Führungen der Wendescheiben auf einer Durchmesserlinie parallel zu sich selbst verfahrbar geführt sind.

Die erfindungsgemäße Vorrichtung gestattet ein kontinuierliches Wickeln der durch Längsschneiden der breiten Materialbahn gebildeten schmalen Materialbahnen, wobei zum Zwecke des Rollenwechsels keine Betriebsunterbrechung erforderlich ist. Hat eine aus einer schmalen Materialbahn gewickelte Vorratsrolle den gewünschten Durchmesser erreicht, werden die Auflagewalzen an die Rollen geschwenkt. Anschließend wird der Schlitten in das Zentrum der Wendescheiben verfahren und das Drehgestell um 180° gedreht, so daß die fertig gewickelte Vorratsrolle im Zentrum des Drehgestells liegt und ein vorbereiteter Wickelkern, beispielsweise eine beleimte Wickelhülse, zum Wickeln einer neuen Vorratsrolle in den Bereich der zentralen Führungswalze geschwenkt wird. Sobald durch Drehung des Drehgestells die fertig gewickelte Vorratsrolle um sich selbst und der vorbereitete Wickelkern nach innen geschwenkt worden sind, legt sich die Andrückwalze an die Wickelhülse. Anschließend wird das Trennmesser betätigt, so daß die auf die fertige Vorratsrolle laufende Bahn durchtrennt und gleichzeitig der durch den Trennschnitt gebildete Bahnanfang auf den Wickelkern angedrückt wird. Auf den neuen Wickelkern wird nun die neue Vorratsrolle aufgewickelt, während die fertig gewickelte Vorratsrolle aus dem Zentrum in den Endbereich der Führungen gefahren und entnommen wird und auf die Zapfen oder die Achse der betreffenden Wickelvorrichtung ein neuer Wickelkern aufgesetzt wird.

Um zu vermeiden, daß durch das Verschwenken des Drehgestells zur Vorbereitung des Rollenwechsels in der Bahn infolge von Änderung der Lauflänge der Bahn unerwünschte Zugspannungsschwankungen auftreten, ist in weiterer Ausgestaltung der Erfindung vorgesehen, daß die nahezu fertig gewickelte Vorratsrolle nach ihrem Verfahren in das Zentrum des Drehgestells mit diesem mit mit der Drehachse des Drehgestells fluchtender Wickelachse blockierbar ist.

Um eine gute und feste Wicklung der Vorratsrollen zu erreichen, ist in weiterer Ausgestaltung der Erfindung vorgesehen, daß die zentrale Führungswalze eine Kontaktwalze bildet, an die die sich bildenden Vorratsrollen während des Wikkelns angestellt sind. Durch die Kontaktwalze werden Lufteinschlüsse verringert. Außerdem kann die zu wickelnde Bahn tangential mit der gewünschten Zugspannung zugeführt werden.

Zweckmäßigerweise sind im Maschinengestell über Hebel schwenkbar gelagerte Walzen vorgesehen, die an die Vorratsrollen zwischen den in die Mitte des Drehgestells verfahrenen Vorratsrollen und der Kontaktwalze anstellbar sind. Die Walzen werden vor jedem Verfahren der Vorratsrollen in das Zentrum des Drehgestells, also zu Beginn eines jeden Rollenwechsels, an die Vorratsrollen eingeschwenkt und bleiben dort, bis die Vorratsrollen nach dem Rollenwechsel aus der Maschine entnommen werden. Sie sollen ein seitliches Verlaufen der Bahn während des Verfahrens verhindern und dafür sorgen, daß Lufteinschlüsse nach dem Entfernen der Vorratsrollen von der Kontaktwalze vermieden werden.

Die beiden in jedem Drehgestell gelagerten Wickeleinrichtungen können durch Spindeln oder Druckmittelkolbenzylindereinheiten in ihren Führungen verfahrbar sein. Aus Gründen der Platzersparnis werden zweckmäßigerweise sogenannte kolbenstangenlose Pneumatikzylinder verwendet, die mit Längsschlitzen versehen sind, in denen unmittelbar mit dem Kolben verbundene Stifte geführt sind. Diese Stifte sind mit den zu verfahrenden Teilen der Wickelvorrichtungen verbunden.

Da Pneumatikzylinder keinen sicheren Gleichlauf gewährleisten, ist in weiterer Ausgestaltung der Erfindung vorgesehen, daß gegenüberliegende, in den Führungen verfahrbare, die Wickeleinrichtungen mit ihren Antrieben tragende Schlitten zur Gleichlaufführung mit den Enden von über im Randbereich der Wendescheiben in zur Drehachse konzentrischen Führungen laufende Ketten miteinander verbunden sind, die mit Kettenrädern kämmen, die auf gestellfesten Wellen befestigt sind. Uber die Ketten, Kettenräder und die Welle sind beide Seiten gekoppelt, so daß die Parallelität beider Schlitten zur Kontaktwalze gewährleistet und ein Verkanten vermieden ist. Selbstverständlich ist es möglich die breite Materialbahn in mehr als zwei streifenförmige Materialbahnen zu unterteilen und diese abwechselnd über die Kontaktwalze nach links und rechts zu führen und auf gleichachsig angeordneten Wickelkernen, vorzugsweise sogenannten Friktionswickelwellen, der Wickelvorrichtungen in der beschriebenen Weise aufzuwickeln.

Bei Wickelvorrichtungen der eingangs angegebenen Art besteht nun auch das Bedürfnis, die breite Materialbahn ungeschnitten zu einer breiten Vorratsrolle aufzuwickeln, ohne hierzu eine besondere Wickeleinrichtung zu benötigen. Dabei ist es besonders wünschenswert, ohne Unterbrechung der Zuführung der breiten Materialbahn die Vorrichtung von der Wicklung von zwei oder mehrerer durch Längsschneiden gebildeter streifenförmiger Materialbahnen auf die Wicklung der breiten unbeschnittenen Materialbahn umstellen zu können. Um den Anwendungsbereich der Vorrichtung in dieser Weise erweitern zu können, ist nach einer erfinderischen Ausgestaltung vorgesehen, daß die die breite Materialbahn längsschneidenden Messer von dieser abhebbar sind und daß auf einer Seite der Führungswalze im Maschinengestell an Schwenkhebeln ein Trennmesser schwenkbar gelagert ist, das eine der zu einer Vorratsrolle laufenden schmalen Bahn oder die zu einer Seite laufenden schmalen Bahnen durchtrennt. Die nicht durchtrennte oder durchtrennten schmalen Materialbahnen nehmen sodann die nachfolgende ungetrennte breite Materialbahn zu der anderen Wickelvorrichtung mit. Die weiterlaufende schmale Bahn oder die weiterlaufenden schmalen Bahnen werden sodann in der beschriebenen Weise getrennt und als neue Wickelhülse wird eine breite Wickelhülse bereitgehalten, auf die zunächst als Anfangsstücke die verbleibenden Restlängen der schmalen Bahnen aufgewickelt werden. Diese ziehen die ungeschnittene breite Bahn nach, die anschliessend nur auf einer Seite der Vorrichtung gewickelt wird. Ein Vorratsrollenwechsel vollzieht sich auch beim Wickeln einer breiten Bahn in der zuvor beschriebenen Weise.

Umgekehrt ist es nun auch zur Erweiterung des Anwendungsbereiches der Vorrichtung wünschenswert, den Wickelbetrieb von der Wicklung einer breiten Folie auf nur einer Seite der Vorrichtung wieder auf das Wickeln zweier oder mehrerer durch Längsschneiden gebildeter schmaler Materialbahnen auf beiden Seiten der zentralen Führungswalze umstellen zu können. Nach einer weiteren erfinderischen Weiterbildung ist daher vorgesehen, daß im Maschinengestell gleichachsig mit der Führungswalze an Schwenkhebeln ein sich über deren Länge erstreckender Bahnabheber schwenkbar gelagert ist, der mit einem nur eine oder die einen der schmalen Bahnen durchtrennenden Trennmesser versehen ist. Um die Umstellung des Betriebes von der Wicklung einer breiten Materialbahn auf die Wicklung zweier oder mehrerer längsgeteilter schmaler Materialbahnen vorzunehmen, werden zunächst die die Bahn in mehrere schmale Bahnen trennenden Messer eingeschwenkt. Gleichzeitig oder anschließend wird der Bahnabheber aus seiner inaktiven Stellung in Laufrichtung der Bahn verschwenkt, so daß der Bahnabheber die Bahn von der zentralen Führungs- oder Kontaktwalze abhebt. Wird nun ein vorbereiteter Wickelkern, beispielsweise eine beleimte Wickelhülse über die entsprechende Wickeleinrichtung gegen die geteilte schmale Bahn, die auf der anderen Wikkelstelle zu wickeln ist, unter Andruck an die Kontaktwalze herangefahren, kann auf dieser die schmale Bahn gewickelt werden, wenn zuvor durch das Trennmesser des Bahnabhebers diese Bahn durchtrennt und dadurch ein vorderes aufzuwickelndes Ende der Bahn geschaffen worden ist. Die weiterlaufende, längsgetrennte Bahn läuft über den Bahnabheber zu der Wickelvorrichtung, auf der sich die fertig gewickelte Vorratsrolle mit der breiten Materialbahn befindet. Sobald die schmale Materialbahn auf die Wickelrolle aufläuft, wird in der beschriebenen Weise ein Rollenwechsel vorgenommen, wobei der neue Wickelkern durch einen entsprechend vorbereiteten schmalen Wickelkern bzw. schmale Wickelhülse gebildet ist.

Zweckmäßigerweise durchtrennt das Trennmesser des Bahnabhebers die nur über einen kleineren Umschlingungswinkel über die Führungswalze zu der Wickeleinrichtung laufende schmale Bahn.

In weiterer Ausgestaltung der Erfindung ist vorgesehen, daß die gewölbte Gleitfläche des Bahnabhebers mit Perforationen zum Austritt von Druckluft versehen ist. Bei dieser Ausgestaltung ist der Bahnabheber mit einer Kammer versehen, der über entsprechende Leitungen und Drehdurchführungen Druckluft zugeführt wird.

Das Trennmesser kann in einem Längsschlitz des Bahnabhebers querverschieblich geführt und durch den Kolben eines kolbenstangenlosen Zylinders bewegbar sein.

Zweckmäßigerweise sind der Bahnabheber und/oder die schwenkbar gelagerten Messer über Lagerringe auf der Welle der Führungswalze schwenkbar gelagert.

Insgesamt besteht also die erfindungsgemäße Vorrichtung aus einer Längsschneidvorrichtung mit zwei Wickelstellen, die als Wendewickler ausgebildet sind.

Zusätzlich besteht wahlweise die Möglichkeit, die ungetrennte breite Folie auf einer Wickelstelle zu wickeln. Das Wickeln kann dabei achslos oder mit Wickelwelle erfolgen.

Die Vorrichtung ermöglicht vollautomatisch bei entsprechender Steuerung einen Ubergang von der Wicklung einer breiten Folie auf längsgeschnittene Folien und umgekehrt.

Bei der erfindungsgemäßen Vorrichtung gehen bei einer Umschaltung der Betriebsweise nur kurze Bahnlängen als Abfall verloren. Die zu bildenden Vorratsrollen legen sich gegen die zentrale Führungs- oder Kontaktwalze. Hierdurch werden Lufteinschlüsse und Falten verhindert.

Während des gesamten Rollenwechselvorgangs finden lediglich geringe Längenänderungen und damit geringe Bahnzugspannungsänderungen statt, wodurch auch während des Rollenwechsels eine hohe Wickelqualität gewährleistet ist. Dies ist auf folgende Maßnahmen zurückzuführen:

Die Vorratsrollen werden in das Zentrum der Wendescheibe verfahren, bevor die Wendescheiben verschwenkt werden.

Die Auflagewalze wird an die Vorratsrolle (n) angelegt, bevor die Rolle (n) verfahren und bevor die Wendescheibe durchgeschwenkt wird.

Der Ort, an dem die Andrückwalze an der Vorratsrolle (den Vorratsrollen) anliegt, ist nahezu der Auflaufort der zulaufenden Bahn auf die Vorratsrolle (n). Somit wird gewährleistet, daß die zulaufende Bahn beim Verfahren der Rolle in das Zentrum der Wendescheibe in ihrer Länge nur unwesentlich verändert wird. Dadurch können auch keine wesentlichen Zugspannungsänderungen auftreten, die zum Verlaufen der Folienbahn führen können.

Die Rollenwechseleinrichtungen sind so gestaltet, daß die Andrückrollen der Rollenwechseleinrichtung, die die Bahn berühren, nur eine geringe Umschlingung der zulaufenden Bahn hervorrufen und somit keine wesentlichen Längenänderungen der zulaufenden Bahn bzw. Zugspannungsänderungen auftreten.

Ein Ausführungsbeispiel der Erfindung wird nachstehend anhand der Zeichnung näher erläutert. In dieser zeigt
Fig. 1 eine Seitenansicht der Wickelvorrichtung in schematischer Darstellung,
Fig. 2 eine Draufsicht auf die Vorrichtung gemäß der Linie 11-11 in Fig. 1,
Fig. 3 einen Schnitt durch die Vorrichtung gemäß der Linie 111-111 in Fig. 1
Fig. 4 den mittleren Teil der in Fig. 1 dargestellten Wickelvorrichtung während des Umstellens der Betriebsweise von dem Wickeln einer Breitfolie auf einer Wickelstelle auf das Wickeln längsgeteilter schmaler Materialbahnen auf zwei Wickelstellen,
Fig. 5 den in seine Betriebsstellung geschwenkten Bahnabheber nach Fig. 4 in vergrößerter Darstellung
Fig. 6 einen Schnitt durch die Vorrichtung gemäß der Linie VI-VI in Fig. 2 während des Umstellens des Wickelns von mehreren schmalen Materialbahnen auf eine breite Materialbahn,
Fig. 7 einen Schnitt durch die Vorrichtung längs der Linie VII-VII in Fig. 2 und
Fig. 8 eine Seitenanansicht der mit Gleichlaufführungen versehenen Wendescheibe nach Fig. 7.

Die beiden Seitenwände 1, 2 eines Rahmens sind durch Traversen 3 und eine Welle 4 miteinander verbunden. Die Welle 4 ist drehbar in den Seitenwänden 1 und 2 gelagert und kann über einen Motor 5 angetrieben werden. In ihrem mittleren Bereich trägt die Welle 4 eine Kontaktwalze 6, die mit der Welle 4 fest verbunden ist.

Nahe der Kontaktwalze 6 befinden sich frei drehbar auf der Welle 4 zwei Lagerringe 7 und 8, die je einen Hebelarm 9 und 10 aufweisen. Die den Lagerringen 7 und 8 abgewandten Enden der Hebelarme 9 und 10 tragen einen sich über die gesamte Breite der Kontaktwalze 6 erstreckenden Bahnabheber 11, der in Fig. 5 deutlicher dargestellt ist. Wie aus Fig. 5 ersichtlich ist, besteht der Bahnabheber 11 aus einem im Querschnitt etwa halbkreisförmigen Profilrohr 12 zur Aufnahme eines kolbenstangenlosen Zylinders 13. Mit dem Kolben dieses Zylinders 13 ist ein Messerträger 14 fest verbunden, der aus einem Schlitz 15 des Profilrohres 12 hervorragt und an seinem freien Ende eine Messerklinge 16 aufweist. Durch mehrere im Profilrohr 12 vorgesehene Schlitze 17 kann Druckluft nach außen geblasen werden. Das Verschwenken des Bahnabhebers beispielsweise von seiner in Fig. 1 dargestellten Lage in die in Fig. 5 dargestellte, erfolgt über ein mit einem Lagerring 7 verbundenes Kettenrad 18, welches über eine Kette 19 mit dem Kettenrad 20 eines Getriebemotors 21 in Verbindung steht.

Koaxial neben den Lagerringen 7 und 8 sind auf die Welle 4 weitere Lagerringe 22 bis 27 aufgesetzt worden, die ebenso wie die Lagerringe 7 und 8 frei schwenkbare Hebelarme 28 bis 33 tragen. Mit den Enden von je zwei Hebelarmen sind die Messerbalken 34, 35 und 36 fest verbunden, von denen die Messerbalken 34 und 35 nahe dem eigentlichen Messer Andrückrollen 34' und 35' aufweisen, die zwischen den Hebelarmen 28, 33 und 30, 32 gelagert sind. Alle Messerbalken 34 bis 36 können über Kolbenzylindereinheiten 37 bis 42 verschwenkt werden, wobei die Kolbenzylindereinheiten 37 bis 42 über Halter mit den Seitenwänden 1 und 2 des Maschinenrahmens verbunden sind.

Insbesondere die Fig. 2 und 3 zeigen, daß die Rahmenseitenwände 1 und 2 abgesetzte kreisrunde Ausnehmungen aufweisen. In jede dieser Ausnehmungen ist dabei ein Großkugellager fest eingesetzt, in denen je eine Wendescheibe 43 verdrehbar gelagert ist. Alle vier Wendescheiben 43 sind mit je zwei parallel zueinander verlaufenden Linearführungen 44 besetzt. Die beiden Linearführungen 44 einer jeden Wendescheibe 43 werden von U-förmigen Profilstücken 45 mit Spiel umgriffen, wobei die beiden einer Wendescheibe 43 zugehörigen U-förmigen Profilstücke 45 fest mit einem Lagerschild 46 verbunden sind. Mit jedem Lagerschild ist ein Motor 47 verschraubt, der ein Kettenrad 48 trägt. Dieses Kettenrad 48 steht über eine Kette 49 mit dem Antriebskettenrad 50 der Wickelwelle 51 in Verbindung. Die entsprechenden Wickelwellenlager 52a, 52b lagern fest in den Lagerschilden 46. Uber kolbenstangenlose Kolbenzylindereinheiten 52', 52" können dann jeweils zwei einander gegenüberliegende Lagerschilde 46 auf den Linearführungen 44 verschoben werden.

Aus der Fig. 2 wird deutlich, daß die in Fig. 3 dargestellten beiden oberen Kolbenzylindereinheiten 52' für die Verschiebung der Wickelwellenlager 52a und die beiden unteren Kolbenzylindereinheiten 52" für die Verschiebung der beiden Wickelwellenlager 52b vorgesehen sind. In der rechten Hälfte der Fig. 2 sind die Kolbenzylindereinheiten 52', 52" nur andeutungsweise dargestellt. Es herrschen hier jedoch gleiche Verhältnisse wie auf der linken Seite der Fig. 2. Sämtliche Kolbenzylindereinheiten 52', 52" sind über Halter 53 mit den Wendescheiben 43 fest verbunden. Da es sich bei den Kolbenzylindereinheiten 52', 52" um pneumatisch betriebene handelt, muß Sorge dafür getragen werden, daß beim Verschieben einer Wickelwelle 51 Gleichlauf vorhanden ist, damit sich die Wickelwelle 51 nicht verkantet. Zu diesem Zweck ist sowohl die obere wie auch die untere Hälfte einer jeden Wendescheibe 43 von einer Parallelführungskette 54 bzw. 55 umgriffen, wobei die obere Parallelführungskette 54 über Umlenkrollen 56 geführt mit dem Lagerschild 46' und die untere Parallelführungskette 55 über Umlenkrollen 57 geführt mit dem Lagerschild 46" fest verbunden ist.

Wie die Fig. 3 und 7 zeigen, ist unterhalb der Wendescheiben 43 eine durchgehende Welle 58 drehbar gelagert, die zwei Kettenräder 59 aufweist. Diese beiden Kettenräder stehen mit den beiden unteren Parallelführungsketten 55 in Verbindung. Um den Abstand im mittleren Bereich der Wendescheiben 43 zwischen den oberen Ketten 54 und den unteren Ketten 55 zu überbrücken, sind in diesem Bereich zwei Kettenstücke auf jede Wendescheibe 43 aufgelegt, deren Enden 61 und 62 mit den Wendescheiben 43 fest verbunden sind. Aus der Fig. 8 wird deutlich, daß die Ubergangskettenstücke 59 und 60 neben den Parallelführungsketten 54 und 55 liegen. Um sowohl die Ubergangskettenstücke 59 und 60 wie die Parallelführungsketten 54 und 55 in Eingriff mit dem Kettenrad 59 bringen zu können, ist dieses als breites Doppelkettenrad ausgelegt.

Die Wendescheiben 43 selbst sind mit je einem äußeren Zahnkranz 63 besetzt. Mit den Zähnen dieser Zahnkränze kämmt jeweils ein Zahnrad 64, von denen in der Fig. 3 nur ein Zahnrad 64 dargestellt ist. Die beiden je zwei Wendescheiben 43 zugehörigen Zahnräder 64 sind durch die Wendescheiben-Antriebswelle 65 miteinander verbunden und können von dem Motor 66 angetrieben werden, der mit einer Rahmenseitenwand fest verbunden ist und dessen Antriebswelle an der Wendescheibenantriebswelle 65 angeflanscht ist.

Entsprechend der Breite der aufzuwickelnden Bahn sitzen auf der Wickelwelle Wickelhülsen 67. Den auf diesen Wickelhülsen 67 aufzuwickelnden Materialbahnrollen 68 sind Anpreßwalzen 69 zugeordnet, die über Hebel 70 an einer Stange 71 angelenkt sind, welche in den Rahmenseitenwänden gelagert ist. Die Bewegung der Anpreßwalzen 69 erfolgt über pneumatische Kolbenzylindereinheiten 72.

Die Fig. 3 zeigt, daß jede Wendescheibe 43 zwei Verriegelungsbolzen 73, 74 hat, die in entsprechende Öffnungen der Lagerschilde 46 eingreifen können, um die Bewegung der Lagerschilde 46 gegenüber der Wendescheiben 43 arretieren zu können. Dies geschieht jedesmal dann, wenn sich die beiden Lagerschilde 46 zweier Wendescheiben 43 in der mittleren Position befinden, die in der linken Hälfte der Fig. 1 dargestellt ist.

Nachstehend wird die Funktionsweise der Vorrichtung näher beschrieben:

Gemäß Fig. 1 wird eine breite Endlosmaterialbahn 75 über eine Leitwalze 76 einer Längsschneidvorrichtung 77 zugeführt, mittels der die breite Materialbahn in zwei oder mehrere schmalere Bahnen durchtrennt wird. Diese schmaleren Bahnen gelangen über eine weitere Umlenkwalze 78 auf die Kontaktwalze 6. Eine der beiden schmalen Materialbahnen wird auf der linken und die andere auf der rechten Seite der in Fig. 1 dargestellten Einrichtung aufgewickelt. Die linke Seite zeigt eine fast volle Materialbahnrolle 68, die mittels der in den Fig. 2 und 3 dargestellten oberen Kolbenzylindereinheiten 52' gemeinsam mit der zugehörigen Wickelwelle 51 in die Mitte verschoben und dort verriegelt ist. Für die in die Mitte geschobene Materialbahnrolle 68 ist das Lagerschild 46 dargestellt. Neben diesen die Materialbahnrolle 68 tragenden beiden Lagerschilden 46 tragen die beiden Wendescheiben 43 zwei weitere Lagerschilde, die der Einfachheit halber nicht dargestellt sind. Auf die von diesen Lagerschilden getragene Wickelwelle ist eine Wikkelhülse 67' aufgesetzt und verspannt. Diese Wikkelhülse 67' ist mit Leimstreifen besetzt. Die schmale Materialbahn 75' verläuft folglich über die Kontaktwalze, 6, die Wickelhülse 67' zu der Materialbahnrolle 68, an die die Bahn über die Auflagewalze 69 angedrückt wird. In diesem Moment werden die Kolbenzylindereinheiten 37 und 40 betätigt, wodurch der Messerbalken 34 und die ihm zugeordnete Andrückwalze 34' in die schmale Materialbahn 75' eingeschwenkt werden. Zunächst legt sich die Andrückwalze 34' an die Wickelhülse 67' und preßt den neuen Bahnanfang auf diese beleimte Wickelhülse 67'. Danach wird das Quertrennmesser zum Trennen der Bahn mit Hilfe eines kolbenstangenlosen Zylinders betätigt und die Materialbahn 75' durchgetrennt. Die dem Messerbalken 34 zugeordnete Andrückwalze 34' preßt den neuen Bahnanfang auf die beleimte Wickelhülse 67', so daß an dieser Stelle eine neue Materialbahnrolle gebildet wird, während die dann volle Materialbahnrolle 68 nach dem Verfahren in die linke äußere Endstellung herausgenommen wird.

Die rechte Seite der Fig. 1 zeigt eine noch nicht fertig gewickelte Materialbahnrolle 68', auf die der zweite schmale Bahnteil 75" aufläuft. Sobald auch die Rolle 68' fertiggewickelt ist, wird die Auflagewalze 69 an die Folienrolle geschwenkt. Anschließend werden die Lagerschilde 46' nach rechts in die Mitte der beiden Wendescheiben 43 verfahren und dort verriegelt. Nach der Verriegelung der Lagerschilde 46' werden die Wendescheiben 43 über den Antriebsmotor 66 im Gegenuhrzeigersinn so weit verschwenkt, bis sich die neu eingelegte Wickelhülse 67" in Wickelstellung befindet, in der dann die beiden Linearführungen 44 wieder waagrecht verlaufen. Nachdem dies geschehen ist, wird der Messerbalken 35 von den Kolbenzylindereinheiten 38 und 42 im Gegenuhrzeigersinn verschwenkt, so daß die Materialbahn 75" durchtrennt und ein neuer Wickel gebildet werden kann. In der in Fig. 1 dargestellten Stellung werden folglich ohne Betriebsunterbrechung durchgehend sowohl auf der linken als auch auf der rechten Seite der Vorrichtung Wikkelrollen gebildet.

Für den Fall, daß die Bahn 75 nicht durchtrennt werden soll und statt zweier oder mehrerer schmaler Bahnen nur eine einzige große Bahn aufgewickelt werden soll, wird diese breite Bahn lediglich mit der auf der linken Seite der Fig. 1 dargestellten Wickelvorrichtung aufgewickelt. Zu diesem Zweck werden zunächst die Auflagewalzen an die Rollen geschwenkt. Dann werden die in Fig. 1 auf der rechten Seite dargestellten Lagerschilde 46' bis zur Mitte der Wendescheiben 43 verfahren und dort verriegelt. Sodann werden die Wendescheiben 43 über den Antriebsmotor 66 um 180° gedreht, bis die Lagerschilde 46" die in Fig. 6 auf der rechten Seite der Zeichnung dargestellte Lage einnehmen. Die normalerweise von den Lagerschilden 46" getragene Wickelwelle ist allerdings vorher ausgebaut worden, um einen freien Durchgang für das Trennmesser 36 zu schaffen, welches den noch auf die Materialrolle 68' auflaufenden schmalen Streifen durchtrennt. Der von der Schnittstelle des Messers 36 bis zur vollen Bahnbreite 75 noch vorhandene schmale Bahnlappen 75" wird vom schmalen Bahnteil 75' mit um die Kontaktwalze 6 herumgeführt.

Sobald die ungeschnittene Bahn 75 an der Wickelhülse 67', deren Breite der Breite der ungeschnittenen Bahn 75 entspricht, vorbeigelaufen ist, wird durch das Messer 34 die Bahn 75 durchtrennt, so daß auf die zuvor beleimte Wickelhülse 67' die in Längsrichtung nicht geteilte breite Bahn 75 aufgewickelt wird. Während die in der Fig. 6 dargestellte rechte Seite der Vorrichtung während des weiteren Betriebes völlig ohne Funktion bleibt, werden auf der linken Seite der Vorrichtung ohne Unterbrechung Bahnrollen gebildet, die der Breite der zugeführten Materialbahn 75 entsprechen. Der auf der linken Seite stattfindende Rollenwechsel wurde zuvor anhand der Fig. 1 beschrieben und ist an sich bekannt.

Von dieser in Fig. 6 dargestellten Betriebsweise, bei der auf der linken Seite der Vorrichtung eine breite Bahn aufgewickelt wird, kann die erfindungsgemäße Vorrichtung ohne Unterbrechung wieder auf eine Betriebsweise umgestellt werden, in der sowohl auf der linken wie auch auf der rechten Seite der Vorrichtung beispielsweise je eine schmale Bahn aufgewickelt wird. Zu diesem Zweck wird zunächst einmal über den Antriebsmotor 21 der Bahnabheber 11 aus seiner mit strichpunktierten Linien dargestellten Grundstellung in die mit voll ausgezogenen Linien dargestellte Lage verschwenkt. Diese Situation ist in Fig. 5 dargestellt. Während der Schwenkbewegung des Bahnabhebers 11 befindet sich das Lagerschild 46" in einer von der Kontaktwalze 6 entfernten Stellung. Erst wenn der Bahnabheber 11 die in den Fig. 4 und 5 dargestellte Lage eingenommen hat, wird die Längsschneidvorrichtung 77 in Betriebsstellung gebrach, wodurch die Bahn 75 in zwei schmale Bahnen 75', 75" unterteilt wird. Dann wird das Lagerschild 46" in die in Fig. 4 dargestellte Lage auf den Linearführungen 44 verfahren. Auf die zuvor in das Lagerschild 46" eingelegte Wickelwelle 51 ist eine Wickelhülse 67" aufgesetzt, die der Breite der aufzuwickelnden schmalen Bahn entspricht. Die Wickelhülse 67" drückt die Bahn 75" an die Kontaktwalze 6, während die Bahn 75' nicht von der Wickelhülse 67" erfaßt wird, da die Wickelhülse 67" und Bahn 75" mit gleicher Breite deckungsgleich aufeinanderliegen.

Sodann wird das Messer 16 des Bahnabhebers betätigt und durchschneidet lediglich die Bahn 75", nicht aber die Bahn 75'.

Aufgrund der Tatsache, daß die Wickelhülse 67" vor ihrem Einlegen beleimt worden ist, wird dann die Bahn 75" auf die Wickelhülse 67" aufgewickelt, während die Bahn 75' auf die Materialbahnrolle 68 aufläuft, welche zuvor mit einer breiten Bahn 75 bewickelt wurde. Nachdem dies geschehen ist, findet auf der linken Seite der Vorrichtung ein Rollenwechsel statt, d.h. die Materialbahnrolle 68 wird bis in die Mitte der Wendescheiben 43 verfahren und dort verriegelt.

Sodann werden die der Materialbahnrolle 68 zugehörigen beiden Wendescheiben über den Motor 66 um 180° verdreht, wodurch eine neue Wickelhülse 67' in die Aufwickelstellung verschwenkt wird. Diese Position ist auf der linken Seite der Fig. 2 dargestellt, lediglich mit dem Unterschied, daß in der Fig. 2 die Materialbahnrolle 68 eine schmal aufgewickelte Rolle ist.

## Patentansprüche

1. Vorrichtung zum Wickeln von mehreren durch Längsschneiden einer breiten Materialbahn (75) gebildeten schmalen Materialbahn (75', 75") zu Vorratsrollen (68, 68')
mit Leitwalzen (76, 78) für die Bahnen
mit Messern (77) zum Längsschneiden der hinteren Materialbahn (75),
mit Wickeleinrichtungen mit Wickelkernen (67, 67') für die schmalen Materialbahnen (75', 75"),
wobei beiderseits einer zentralen, die schmalen Materialbahnen (75', 75") in ihrer Laufrichtung auseinanderführenden Führungswalze (6) in je einem durch mit Drehantrieben (66) versehenen Wendescheiben (43) drehbar im Maschinengestell gelagerten Drehgestell mit zu der Führungswalze (6) paralleler Drehachse je zwei Wickeleinrichtungen (68, 68') vorgesehen sind und
wobei jeweils der bezogen auf die Führungswalze (6) innen angeordneten Wickeleinrichtung (68, 68') je ein im Maschinengestell schwenkbar gelagertes Trennmesser (34; 35) mit Andrückrolle (34'; 35') zugeordnet ist dadurch gekennzeichnet,
daß die Wickelwellen (51) durch Antriebe in Führungen (44) der Wendescheiben (43) auf einer Durchmesserlinie parallel zu sich selbst verfahrbar geführt sind.

2. Vorrichtung nach Anspruch 1, dadurch gekennzeichnet, daß jede der jeweils zwei Wickeieinrichtungen (68, 68') von einem Endbereich der Führungen (44) in dem Bereich des Zentrums des Drehgestells verfahrbar und dort über Verriegelungselemente (73, 74) derart blockierbar ist, daß die Wickelwelle (51) der verfahrenen Wickeleinrichtung mit der Drehachse des Drehgestells fluchtet.

3. Vorrichtung nach Anspruch 1 und/oder 2, dadurch gekennzeichnet, daß die zentrale Führungswalze (6) eine Kontaktwalze bildet, an die die sich bildenden Vorratsrollen (68,68') während des Wickelns angestellt sind.

4. Vorrichtung nach einem der Ansprüche 1-3, dadurch gekennzeichnet, daß während des Wikkelns ein geringer, etwa gleichbleibender Abstand zwischen der Führungswalze (6) und den Vorratsrollen (68, 68') gebildet ist.

5. Vorrichtung nach einem der Ansprüche 1-4, dadurch gekennzeichnet, daß im Maschinengestell über Hebel schwenkbar gelagerte Walzen (69) vorgesehen sind, die vor jedem Verfahren der Vorratsrollen (68, 68'), also zu Beginn eines jeden Rollenwechsels, an die Vorratsrollen (68, 68') anstellbar oder anschwenkbar sind- um ein seitliches Verlaufen der Bahn während des Verfahrens zu verhindern und Lufteinschlüsse nach dem Entfernen von der Kontaktwalze zu vermeiden.

6. Vorrichtung nach einem der Ansprüche 1-5, dadurch gekennzeichnet, daß die Wickeleinrichtungen durch Druckmittelkolbenzylindereinheiten (52', 52") in ihren Führungen (44) verfahrbar sind.

7. Vorrichtung nach einem der Ansprüche 1-6, dadurch gekennzeichnet, daß gegenüberliegende in den Führungen (44) verfahrbare, die Wickeleinrichtung mit ihren Antrieben tragende Schlitten zur Gleichlaufführung mit den Enden von über im Randbereich der Wendescheiben (43) zur Drehachse konzentrischen Führungen laufenden Ketten (54, 55) miteinander verbunden sind, die mit Kettenrädern (59) kämmen, die auf gestellfesten Wellen (58) befestigt sind.

8. Vorrichtung nach einem der Ansprüche 1-7, dadurch gekennzeichnet, daß die die breite Materialbahn längsschneidenden Messer (77) von dieser abhebbar sind und daß auf einer Seite der Führungswalze (6) im Maschinengestell an Schwenkhebeln ein Messer (34) schwenkbar gelagert ist, daß eine zu einer Vorratsrolle (68) laufenden schmalen Bahnen durchtrennt.

9. Vorrichtung nach einem der Ansprüche 1-8, dadurch gekennzeichnet, daß im Maschinengestell gleichachsig mit der Führungs- oder Kontaktwalze (6) an Schwenkhebeln ein sich über deren Länge erstreckender Bahnabheber (11) schwenkbar gelagert ist, der mit einem nur eine der schmalen Bahnen durchtrennenden Trennmesser (16) versehen ist.

10. Vorrichtung nach Anspruch 9, dadurch gekennzeichnet, daß das Trennmesser (16) des Bahnabhebers (11) die nur über den kleineren Umschlingungswinkel über die Führungswalze (6) zu der Wickeleinrichtung laufende schmale Bahn oder mehrere schmale Bahnen durchtrennt.

11. Vorrichtung nach Anspruch 9 und/oder 10, dadurch gekennzeichnet, daß die gewölbte Gleitfläche des Bahnabhebers (11) mit Perforationen (17) zum Austritt von Druckluft versehen ist.

12. Vorrichtung nach einem der Ansprüche 9-11, dadurch gekennzeichnet, daß das Trennmesser (16) in einem Längsschlitz (15) des Gleitschuhs (11) querverschieblich geführt und durch den Kolben eines kolbenstangenlosen Zylinders (13) bewegbar ist.

13. Vorrichtung nach einem der Ansprüche 1-13, dadurch gekennzeichnet, daß der Bahnabheber und/oder die schwenkbar gelagerten Messer (34, 35, 36) über Lagerringe (7, 8, 22 ... 27) auf der Welle der Führungswalze (6) schwenkbar gelagert sind.

## Revendications

1. Dispositif pour enrouler plusieurs bandes minces (75', 75") obtenues par découpage longitudinal d'une bande large (75) en bobines de réserve (68, 68'),
comportant des rouleaux guides (76, 78) pour les bandes
et des couteaux (77) pour le découpage longitudinal de la bande arrière (75),
comportant, par ailleurs, des dispositifs d'enroulement avec des noyaux d'enroulement (67, 67') pour les bandes minces (75', 75"),
alors que des deux côtés d'un rouleau guide (6) qui écarte les bandes minces (75', 75") dans le sens de sa marche, deux dispositifs d'enroulement (68, 68') sont prévus dans chacun des bogies, lesdits dispositifs comportant un axe rotatif parallèle au rouleau guide (6) et pivotant dans le bâti de machine au moyen de disques de retournement (43) pourvus d'entraînements en rotation,
à chaque dispositif d'enroulement (68, 68') disposé à l'intérieur par rapport au rouleau guide (6) étant associé un couteau de séparation (34; 35) avec un rouleau de serrage (34'; 35') pivotant dans le bâti de machine, caractérisé en ce que
les arbres d'enroulement (51) sont guidés de manière à pouvoir se déplacer sur une ligne de diamètre, parallèlement par rapport à eux-mêmes par des moteurs dans des guidages (44) dans les disques de retournement (43).

2. Dispositif selon la revendication 1, caractérisé en ce que chacun des deux dispositifs d'enroulement (68, 68') peuvent être déplacés d'une zone d'extrémité des guidages (44) dans la zone du centre du bogie où ils peuvent être bloqués par des éléments de verrouillage (73, 74) de manière à ce que l'arbre d'enroulement (51) du dispositif d'enroulement déplacé soit aligné sur l'axe de rotation du bogie.

3. Dispositif selon les revendications 1 et/ou 2, caractérisé en ce que le rouleau guide central (6) forme un rouleau de contact contre lequel viennent s'appuyer les bobines de réserve (68, 68') qui se forment pendant l'enroulement.

4. Dispositif selon l'une des revendications 1-3, caractérisé en ce qu'un espace faible restant approximativement égal est formé pendant l'enroulement entre le rouleau guide (6) et les bobines de réserve (68, 68').

5. Dispositif selon l'une des revendications 1-4, caractérisé en ce que des rouleaux (69), logés de manière pivotante par l'intermédiaire d'un levier, sont prévus dans le bâti de machine et qui, lors de chaque déplacement des bobines de réserve (68, 68') -donc au début de chaque changement de rouleau-, peuvent être placés en contact ou pivotés vers les bobines de réserve (68, 68') pour empêcher une déviation latérale de la bande pendant le déplacement et pour éviter des inclusions d'air après l'élimination du rouleau de contact.

6. Dispositif selon l'une des revendications 1-5, caractérisé en ce que les dispositifs d'enroulement peuvent être déplacés dans leurs guidages (44) au moyen d'unités pistons/cylindres à fluide (52', 52").

7. Dispositif selon l'une des revendications 1-6, caractérisé en ce que des chariots peuvent se déplacer dans les guidages opposés (44) et portent le dispositif d'enroulement avec ses moteurs, sont reliés par des chaînes (54, 55) se déplaçant pour la marche synchronisée avec les extrémités dans des guidages concentriques par rapport à l'axe de rotation, prévus dans la zone périphérique des disques de retournement, lesdites chaînes étant en prise avec des roues à chaînes (59) qui sont fixées sur des arbres (58) solidaires du bâti.

8. Dispositif selon l'une des revendications 1-7, caractérisé en ce que les couteaux (77), coupant la bande large en sens longitudinal, peuvent être relevés de celle-ci et qu'un couteau (34) est logé de manière pivotante sur un côté du rouleau guide (6) dans le bâti de machine, sur des leviers de pivotement de manière à pouvoir pivoter, et que ledit couteau sectionne une bande mince avançant vers une bobine de réserve (68).

9. Dispositif selon l'une des revendications 1-8, caractérisé en ce qu'un dispositif de soulèvement de la bande (11) qui est logé sur des leviers pivotant dans le bâti de machine, sur le même axe que les rouleaux guide et de contact (6) de manière à pouvoir pivoter, est pourvu d'un couteau de séparation (16) qui sectionne seulement une des bandes minces.

10. Dispositif selon la revendication 9, caractérisé en ce que le couteau de séparation (16) du dispositif de soulèvement de la bande (11) sectionne seulement la bande mince ou plusieurs bandes minces qui passent par dessus le plus petit angle d'enroulement sur le rouleau guide (6) vers un dispositif d'enroulement.

11. Dispositif selon la revendication 9 et/ou 10, caractérisé en ce que la surface de glissement bombée du dispositif de soulèvement de la bande (11) est pourvue de perforations (17) pour laisser sortir l'air sous pression.

12. Dispositif selon l'une des revendications 9-11, caractérisé en ce que le couteau de séparation (16) est guidé de manière à pouvoir se déplacer transversalement dans une fente longitudinale (15) du patin de glissement (11) et qu'il se déplace par le piston d'un cylindre (13) sans tige de piston.

13. Dispositif selon l'une des revendications 1-12, caractérisé en ce que le dispositif de soulèvement de la bande et/ou les couteaux logés de manière pivotante (34, 35, 36) sont logés de manière à pouvoir pivoter par l'intermédiaire d'anneaux supports (7, 8, 22 ... 27) sur l'arbre du rouleau guide (6).

## Claims

1. An apparatus for winding up into stock rolls (68, 68') several narrow webs (75', 75") of material formed by the longitudinal cutting of a wide web (75) of material
with guide rollers (76, 78) for the webs with cutters (77) for the longitudinal cutting of the rear web (75) of material
with winding up devices with winding cores (67, 67') for the narrow material webs (75', 75"),
provision being made, on both sides of a central guide roller (6) causing the narrow material webs (75', 75") to diverge in their direction of movement, for two winding up devices (68, 68') each, in one rotary frame each, rotatably mounted in the machine frame by means of turn over discs (43) provided with rotary drives (66) with the axis of rotation being parallel to the guide roller (6) and
there being allocated to the respective winding up device (68, 68') arranged on the inside with reference to the guide roller (6), one severing cutter (34; 35) each, pivotably mounted in the machine frame and having an auxiliary roller (34'; 35'),
characterized in that
the winding up shafts (51) are carried by means of guide ways (44) of the turn over discs (43) for displacement on a diameter line parallel to themselves.

2. An apparatus according to claim 1, characterized in that each of the respective two winding up devices (68, 68') is displaceable from an end zone of the guide ways (44) into the centre zone of the rotary frame and can there be locked by means of locking elements (73, 74) in such a way that the winding up shaft (51) of the displaced winding up device is aligned with the axis of rotation of the rotary frame.

3. An apparatus according to claim 1 and/or 2, characterized in that the central guide roller (6) forms a contact roller whereto the stock rolls (68, 68') being formed are applied during the winding up process.

4. An apparatus according to claim 1-3, characterized in that during the winding up process a small gap remaining approximately the same is formed between the guide roller (6) and the stock rolls (68, 68').

5. An apparatus according to one of claims 1-4, characterized in that in the machine frame, provision is made for rollers pivotably mounted by means of levers, which rollers can be applied or pivoted on to the stock rolls (68, 68') before any displacement of the stock rolls (68, 68'), that is to say, at the beginning of every roll change, in order to prevent any lateral straying of the web during the displacement and to avoid any air bubbles after removal from the contact roller.

6. An apparatus according to one of claims 1-5, characterized in that the winding up devices are displaceable by means of hydraulic piston cylinder units (52', 52") in their guide ways (44).

7. An apparatus according to one of claims 1-6, characterized in that opposite sliders displaceable in the guide ways (44) and carrying the winding up device with its drives are interconnected for synchronized running with the ends of chains (54, 55) running over guide ways concentric to the axis of rotation in the peripheral zone of the turn over discs (43), which chains mesh with sprocket wheels (59) mounted on shafts (58) fixed to the frame.

8. An apparatus according to one of claims 1-7, characterized in that the cutters (77) longitudinally cutting the wide material web can be lifted off from the latter and in that a cutter (34) is pivotably mounted in the machine frame on pivoting levers on one side of the guide roller (6), which cutter severs one of the narrow webs passing to one stock roll (68).

9. An apparatus according to one of claims 1-8, characterized in that a web lifter (11) is pivotably mounted on pivoting levers in the machine frame coaxially with the guide or contact roller (6) and extending over its length, which lifter is provided with a severing cutter (16) severing only one of the two narrow webs.

10. An apparatus according to claim 9, characterized in that the severing cutter (16) of the web lifter (11) severs the narrow web or several narrow webs running only over the smaller angle of contact over the guide roller (6) towards the winding up device.

11. An apparatus according to claim 9 and/or 10, characterized in that the curved working surface of the web lifter (11) is provided with perforations (17) for the emergence of pressurized air.

12. An apparatus according to one of claims 9-11, characterized in that the severing cutter (16) is carried for transverse displacement in a longitudinal slot (15) of the sliding shoe (11) and in that it is displaceable by the piston of a cylinder (13) without a piston rod.

13. An apparatus according to one of claims 1-13, characterized in that the web lifter and/or the pivotably mounted cutters (34, 35, 36) are pivotably mounted by means of mounting rings (7, 8, 22 ... 27) on the shaft of the guide roller (6).
